# EUROPÄISCHE PATENTSCHRIFT

(11) **EP 2 543 793 B1**
(45) Veröffentlichungstag und Bekanntmachung des Hinweises auf die Patenterteilung: **26.02.2014**
(21) Anmeldenummer: 11172767.3
(22) Anmeldetag: 05.07.2011
(51) Int. Cl.: E04F 15/18, E04F 19/04

(54) **Verfahren zur Herstellung und zum Verlegen einer Fußbodenleiste**
Method for producing and laying a floor strip
Procédé de fabrication et de pose de baguette de sol

(43) Veröffentlichungstag der Anmeldung: 09.01.2013
(73) Patentinhaber: Sommer, Matthias, 34376 Immenhausen (DE)
(72) Erfinder: Sommer, Matthias, 34376 Immenhausen (DE)
(74) Vertreter: König, Beate

(56) Entgegenhaltungen:
- FR-A- 704 311
- GB-A- 2 300 656

## Beschreibung

Die Erfindung betrifft ein Verfahren zur Herstellung und zum Verlegen einer Fußbodensockelleiste. GB 2300656 wird als nächstliegender Stand der Technik angesehen. Es offenbart ein Verfahren zur Herstellung und zum Verlegen einer Fußbodensockelleiste gemäß dem Oberbegriff des Anspruchs 1.

Fußbodenbeläge werden aus den verschiedensten Materialien (wie z.B. Holz, Kunststoff, Stein, Kork, Textilmaterialien) hergestellt. Die Beläge werden beispielsweise in Bahnen (z.B. Textil- oder Kunststoffbeläge), als Blöcke, Platten oder Parkett (z.B. Stein, Holz, Kork) verlegt oder sie werden gegossen (z.B. elastische Oberflächenbeläge für Sportstätten, Estriche; Korkbodenbeläge nach EP 10 193 478.5).

Zur Abdeckung einer sich ergebenden Fuge zwischen dem Ende des Bodenbelags und der angrenzenden Wand, zum Schutz der Wand oder auch als Dekorelement werden Sockelleisten verwendet, die aus demselben Material oder anderem Material sind. Je nach dem Einsatzzweck und -ort sind die Sockelleisten aufgebaut. Bei Teppichböden ist es verbreitet, als Sockelleiste einen umlaufenden Streifen aus Teppichmaterial oder einen Kunststoffstreifen zu verwenden. Im Wohnbereich werden auch vielfach Holzleisten eingesetzt. Häufig werden Hohlkehlleisten verwendet.

Zur thermischen und teilweise akustischen Dämmung von gemauerten Wänden gegenüber einer betonierten Bodenplatte ist es aus der EP 1 229 178 A1 bekannt, Sockelleistenabschnitte in Form länglicher Quader vorzusehen, die aus wärmedämmendem Material gefertigt (Mischung von Kork und thermoplastischen Polymeren) sind und von Ausnehmungen durchsetzt sind, in die beim Verlegen Mörtel eindringt.

Es werden in Sockelleisten Kabelkanäle vorgesehen (siehe z.B. DE 20 2005 017 279 U1).

Die DE 24 15 792 A1 offenbart eine Einputzsockelleiste, die an einer unverputzten Wand befestigt wird und eine als Lehre für den anzubringenden pastösen Wandbelag ausgebildete Abzugskante aufweist. An der Sockelleiste wird als Anschluss zum Fußbodenbelag ein Sockelbelagsstreifen angeklebt. Der Sockelbelagsstreifen ist vorteilhaft aus demselben Material wie der Bodenbelag und wird mit diesem mittels Fräs- und Schweißvorgängen verbunden.

Wie in der DE 93 06 744 U1 beschrieben ist, werden Sockelleisten aus Kork eingesetzt. Diese können aus Korkgranulat gepresst oder aus zugeschnittenen Korkplatten gebildet sein und können einfach auf die gewünschte Länge zugeschnitten werden. Bei langen Leistenlängen werden sie an den Stoßkanten zur Verlängerung zusammengeklebt. Die Korkleisten lassen sich gut einfärben und harmonieren mit vielen Bodenbelägen. Sie sind aufgrund ihrer Elastizität verlegefreundlich.

Bei der Fußbodenverlegung kommt es insbesondere im Fall hochwertiger Fußböden, z.B. bei sogenannten Terrazzoböden, häufig vor, dass vor Ort Hohlkehlleisten modelliert werden.

Der Erfindung liegt die Aufgabe zugrunde, ein Verfahren zu schaffen, das eine einfache Herstellung und Verlegung von Fußbodensockelleisten ermöglicht.

Diese Aufgabe ist bei einem Verfahren mit den Merkmalen des Anspruchs 1 gelöst. Eine Profilleiste zur Herstellung einer gegossenen Sockelleiste ist Gegenstand es Anspruchs 1. Vorteilhafte Weiterbildungen der Erfindung sind Gegenstand der Unteransprüche.

Ein Verfahren zur Herstellung und zum Verlegen einer Fußbodensockelleiste gemäß der Erfindung umfasst somit die folgenden Schritte:
Anordnen einer Profilleiste, deren Kontur der Außenkontur der herzustellenden Sockelleiste entspricht, in einem gewünschten Abstand von einer Wand auf dem Boden, wobei die Profilleiste, der Boden und die Wand eine Gießform bilden,
Fixieren der Profilleiste mittels Klebeband auf dem Boden,
Gießen des flüssigen Sockelleistenmaterials in den Hohlraum zwischen Wand und Profilleiste,
Erhärten des Sockelleistenmaterials,
Entfernen der Profilleiste.

Für die Herstellung und Verlegung einer Fußbodenleiste gemäß der Erfindung sind somit nur wenig Teile und Arbeitsgänge erforderlich. Das Material für die Fußbodenleiste wird in fließfähiger Form eingesetzt. Abgesehen von der Vergießbarkeit kann das Material ein beliebiges Material sein. Es kann sich um ein Kunststoffmaterial, z.B. Polyurethan, handeln, welches Partikelmaterial und/oder anderen Füllstoff oder Zuschlagstoffe enthalten kann. Im Fall von Korkbodenbelägen kann als Partikelmaterial Korkmehl oder -granulat, das auch als Korkschrot bezeichnet wird, verwendet werden. In die Polyurethanschicht können Bewehrungsfasern eingebunden sein. Ein solches Material wird für die Herstellung von Bodenbelägen gemäß der EP 10 192 478.5 verwendet. Wird die Sockelleiste aus demselben oder ähnlichem bzw. entsprechend geeignetem Material wie der Bodenbelag hergestellt (z.B. beide aus Polyurethan), verbinden sich das Material der Sockelleiste und das Material des Fußbodens fugenlos. Es ist so möglich, nach Herstellung der Sockelleiste den Fußboden herzustellen und zugleich die fugenlose Verbindung zu erhalten.

Gemäß der Erfindung kann eine Sockelleiste bei bereits verlegtem Bodenbelag angebracht werden. Je nach Materialien und Verlegebedingungen lässt sich auch in diesem Fall ein nahtloser bzw. glatter Übergang zum Bodenbelag erreichen, der dicht abschließt.

Zum Bilden einer Gießform für das Leistenmaterial wird eine Profilleiste (Endlosprofil oder abgelängte Profile) verwendet, die die Außenkontur der herzustellenden Sockelleiste bestimmt. Ihre Höhe bzw. die Einfüllhöhe bestimmt die Höhe der Sockelleiste, die mindestens 5 mm und bis zu 150 mm ist. Ihr Abstand von der Wand legt die Dicke der Sockelleiste fest, die mindestens 5 mm und bis zu 100 mm ist. Kleine Sockelleisten werden somit Abmessungen von etwa 10 mm x 10 mm haben, große Sockelleisten 150 mm x 150 mm. Die Abmessungen bestimmen sich nach ästhetischen und technischen Anforderungen.

Soll die Sockelleiste verlegte Kabel verbergen, so kann hierzu vor dem Eingießen in den Hohlraum ein Rohr, Schlauch oder dergleichen eingelegt werden. Ist die Sockelleiste ausgehärtet, kann über einen entsprechenden Zugang das Rohr, der Schlauch, etc. als Kabelkanal benutzt werden.

Die Profilleiste ist vorzugsweise aus Kunststoff und kann in der geeigneten Verlegelänge abgeschnitten werden. Das Kunststoffmaterial (z.B. Polyethylene, Polyester) wird dabei so gewählt, dass sich die Profilleiste an den Untergrund anpasst und satt auf diesem aufliegt. Zugleich muss eine ausreichende Steifigkeit sichergestellt sein, damit mittels Profilleiste, Boden und Wand eine stabile Gießform für das Sockelleistenmaterial sichergestellt ist.

An Ecken von Räumen, Türen, etc., ferner auch an Rundungen (Pfeiler) kann die Profilleiste, z.B. wenn sie aus Polyethylene ist, mit einem Heißluftfön erwärmt und dann entsprechend geformt werden. Dabei können Winkel von über 90° hergestellt werden.

Es kann auch eine Profilleiste aus Metall eingesetzt werden, gegebenenfalls mit einer Dichtauflage im unteren Bereich oder einer Dichtlippe zum Boden hin. Eine solche Dichtlippe, die z.B. aus Gummi sein kann, kann auch an ein Kunststoffprofil extrudiert werden.

Die Fixierung der Profilleiste wird durch vorübergehendes Verkleben der Profilleiste mit dem Boden erreicht. Dies wird mittels eines Klebebandes realisiert. Die Profilleiste kann auch fixiert werden, indem sie beschwert wird, z.B. mit Hilfe eines Schlauchs, der mit Wasser oder Sand gefüllt ist, oder indem sie mit Dübeln fixiert wird. Im Fall eines üblicherweise später verlegten Bodenbelags werden die Dübellöcher durch Kleber oder die Vergießmasse wieder verschlossen und sind ohnedies unsichtbar.

Wenn beispielsweise die Profilleiste aus Polyethylene oder Edelstahl ist, haftet das Material der entstehenden Sockelleiste nicht an der Profilleiste und diese lässt sich leicht ablösen. Zur Unterstützung des Ablösens insbesondere bei anderen Profilleistenmaterialien kann deren der Wand zugekehrte Innenseite mit einem Überzug, z.B. Trennwachs, oder einer Imprägnierung versehen werden.

Um den Abschluss der Profilleiste zum Boden sicherzustellen, kann eine Profilleiste verwendet werden, die an dem dem Boden zugewandeten Ende mit einem Außenfuß ausgestattet ist. Mit diesem liegt die Profilleiste auf dem Boden auf und dort wird das Klebeband angesetzt.

Zusätzlich kann auf den Fuß ein Gewicht aufgebracht werden, um ein dichtes Aufliegen des Fußes auf dem Boden sicherzustellen.

Damit das Eingießen des Sockelleistenmaterials erleichert wird, kann die Profilleiste im oberen Bereich nach außen, d.h. von der Wand fort geneigt sein, so dass sich die Einfüllöffnung erweitert. Ein solcher geneigter Schenkel der Profilleiste wirkt wie ein Trichter bei einer Flasche.

Die Erfindung wird im folgenden weiter anhand eines Ausführungsbeispiels und der Zeichnung beschrieben. Diese Darstellung dient lediglich zu Veranschaulichungszwecken und soll die Erfindung nicht auf die konkret angegebenen Merkmalskombinationen einschränken. Es zeigen
- Fig. 1: eine schematische Schnittansicht, die die Anordnung einer Profilleiste mit Klebeband veranschaulicht, und
- Fig. 2: eine perspektische Ansicht eines fugenlos verlegten Bodenbelags mit Sockelleiste gemäß der Erfindung im Hintergrund und eines Sockelleistenabschnitts vor Verlegung des Bodenbelags im Vordergrund.

Zunächst wird anhand von Fig. 1 die Herstellung und Verlegung einer Fußboden-Sockelleiste gemäß der Erfindung beschrieben.

Die Sockelleiste soll im Eckbereich eines Bodens 2 und einer Wand 4 verlegt werden. Dazu wird eine Profilleiste 6 mit Abstand a, b von der Wand 4 auf dem Boden 2 aufgestellt. Die Profilleiste 6 hat eine Kontur, die der Außenkontur der späteren Sockelleiste entspricht. Im vorliegenden Fall handelt es sich um eine Hohlkehlleiste, wobei abweichend von der üblichen Hohlkehleistenprofilform sämtlicher Raum bis zur Wand 4 ausgefüllt ist. Das eingefüllte, fließfähige Material ist selbstnivellierend.

Die Profilleiste 6 ist wie folgt ausgebildet. Sie hat einen Fuß 8, mit dem sie auf dem Boden 2 ruht. An diesen schließt sich ein kurzer, nach oben weisender Stufenabschnitt 10 an. Die Höhe der Stufe entspricht maximal der Dicke eines noch aufzubringenden Bodenbelags. Von der Stufe an ist die Profilleiste in dem folgenden Hauptabschnitt 12 konkav ausgebildet, wobei der Abstand zur Wand von a bis b abnimmt. Die Profilleiste kann auch andere Formen haben, je nach der gewünschten Sockelleistenkontur. Vom Ende des Hauptabschnitts 12 ist nach oben und außen ein Schenkel 14 abgebogen. Der Schenkel 14 dient als Einfüllhilfe.

Die Profilleiste 6 ist bereits fertig montiert. Ihr Fuß 8 ist mittels eines Klebebandes 16 am Boden 2 festgeklebt. Durch diese Fixierung wird jegliches Verrutschen verhindert.

Der Boden 2, die Wand 4 und die Profilleiste 6 bilden zusammen eine Gießform für eine herzustellende Sockelleiste. Flüssiges bzw. gießfähiges Sockelleistenmaterial wird von oben in den Spalt zwischen der Sockelleiste 6 und der Wand 4 eingegossen.

Es wird gewartet, bis die Sockelleiste ausgehärtet ist. Anschließend wird die Profilleiste 6 einschließlich Klebeband 16 abgezogen. Der Schenkel 14 erleichtert hierbei die Handhabung. Zurückbleibt dann die fertige Sockelleiste.

Fig. 2 zeigt einen dunkel dargestellten Abschnitt 18 einer fertigen Sockelleiste im Vordergrund. Im Hintergrund ist ein später vergossener Bodenbelag 20 gezeigt, der sich mit dem diesselbe Farbe aufweisenden Material der Sockelleiste verbunden hat, so dass der Übergang nur am Relief bei 22 erkennbar ist. Des Weiteren sind im Hintergrund Verkleidungsplatten 24 angedeutet, die auf der Sockelleiste aufsetzen.

## Patentansprüche

1. Verfahren zur Herstellung und zum Verlegen einer Fußbodensockelleiste, umfassend die folgenden Schritte:
Anordnen einer Profilleiste (6), deren Kontur der Außenkontur der herzustellenden Sockelleiste (18) entspricht, in einem gewünschten Abstand von einer Wand (4) auf dem Boden (2), wobei die Profilleiste (6), der Boden (2) und die Wand (4) eine Giessform bilden,
Fixieren der Profilleiste (6) auf dem Boden (2),
Gießen von flüssigem Sockelleistenmaterial in den Hohlraum zwischen Wand (4) und Profilleiste (6),
Erhärten des Sockelleistenmaterials,
Ablösen der Profilleiste von der entstandenen Sockelleiste (18) und
Entfernen der Profilleiste (6),
**gekennzeichnet durch**
Verwenden einer Profilleiste, die im oberen Bereich nach oben und nach außen, von der Wand fort geneigt ist, dass sich die Einfüllöffnung erweitert.

2. Verfahren nach Anspruch 1, **dadurch gekennzeichnet, dass** eine Profilleiste (6) mit Fuß (8) verwendet wird und die Fixierung der Profilleiste am Fuß erfolgt.

3. Verfahren nach Anspruch 2, **dadurch gekennzeichnet, dass** die Profilleiste (6) mittels Klebeband (16) und/oder durch Aufbringen eines Gewichts auf den Fuß oder durch Dübeln auf dem Boden fixiert wird.

4. Verfahren nach Anspruch 3, **dadurch gekennzeichnet, dass** als Gewicht ein mit Sand oder Flüssigkeit gefüllter Schlauch verwendet wird.

5. Verfahren nach einem der Ansprüche 1 bis 4, **dadurch gekennzeichnet, dass** vor dem Gießen ein Hohlstab oder Schlauch eingelegt wird.

6. Verfahren nach einem der Ansprüche 1 bis 5, **dadurch gekennzeichnet, dass** vor dem Gießen Abstandhalter zwischen die Profilleiste und die Wand gesteckt und nach dem Gießen wieder herausgezogen werden.

7. Verfahren nach einem der Ansprüche 1 bis 6, **dadurch gekennzeichnet, dass** eine Profilleiste aus Kunststoff verwendet wird.

8. Verfahren nach einem der Ansprüche 1 bis 7, **dadurch gekennzeichnet, dass** eine Profilleiste aus Metall verwendet wird.

9. Verfahren nach einem der Ansprüche 1 bis 8, **dadurch gekennzeichnet, dass** gießfähiges Korkbodenmaterial verwendet wird.

10. Verfahren nach einem der Ansprüche 1 bis 8, **dadurch gekennzeichnet, dass** gießfähiges Kunststoffbodenmaterial verwendet wird.

11. Verfahren nach einem der Ansprüche 1 bis 10, dadurch dass die Sockelleiste vor dem Verlegen des Bodenbelags hergestellt wird.

12. Verfahren nach einem der Ansprüche 1 bis 11, dadurch **dass** die Sockelleiste nach dem Verlegen des Bodenbelags hergestellt wird.

13. Profilleiste (6) zur Herstellung einer gegossenen Sockelleiste gemäss dem Verfahren nach einem der Ansprüche 1 bis 12, umfassend eine Kontur (10, 12), die der Außenkontur der herzustellenden Sockelleiste (18) entspricht, **dadurch gekennzeichnet, dass** ein nach oben und außen weisender Schenkel (14) am oberen Ende als Einfüllhilfe vorgesehen ist.

14. Profilleiste nach Anspruch 13, dadurch dass ein Fuß (8) vorgesehen ist.

## Claims

1. Method for producing and laying a floor skirting strip, comprising the following steps:
disposing a profiled strip (6), having a contour which corresponds to the outer contour of the skirting strip (18) to be produced, on the floor (2) at a desired distance from a wall (4), wherein the profiled strip (6), the floor (2) and the wall (4) form a mould,
fixing the profiled strip (6) on the floor (2),
casting liquid skirting strip material into the space between the wall (4) and the profiled strip (6),
hardening of the skirting strip material,
releasing the profiled strip from the resulting skirting strip (18) and
removing the profiled strip (6),
**characterised by**
using a profiled strip which, in the upper region, is inclined upwards and outwards away from the wall, such that the filling opening widens.

2. Method as claimed in claim 1, **characterised in that** a profiled strip (6) with a foot (8) is used and the profiled strip is fixed at the foot.

3. Method as claimed in claim 2, **characterised in that** the profiled strip (6) is fixed to the floor by means of an adhesive strip (16) and/or by application of a weight to the foot or by dowelling.

4. Method as claimed in claim 3, **characterised in that** a tube filled with sand or liquid is used as the weight.

5. Method as claimed in any one of claims 1 to 4, **characterised in that** a hollow rod or tube is inserted prior to casting.

6. Method as claimed in any one of claims 1 to 5, **characterised in that** spacers are placed between the profiled strip and the wall prior to casting and are withdrawn after casting.

7. Method as claimed in any one of claims 1 to 6, **characterised in that** a profiled strip made from synthetic material is used.

8. Method as claimed in any one of claims 1 to 7, **characterised in that** a profiled strip made from metal is used.

9. Method as claimed in any one of claims 1 to 8, **characterised in that** castable cork flooring material is used.

10. Method as claimed in any one of claims 1 to 8, **characterised in that** castable synthetic flooring material is used.

11. Method as claimed in any one of claims 1 to 10, **characterised in that** the skirting strip is produced prior to laying the floor covering.

12. Method as claimed in any one of claims 1 to 11, **characterised in that** the skirting strip is produced after laying the floor covering.

13. Profiled strip (6) for producing a cast skirting strip according to the method as claimed in any one of claims 1 to 12, comprising a contour (11, 12) which corresponds to the outer contour of the skirting strip (18) to be produced, **characterised in that** an upwardly and outwardly directed limb (14) is provided at the upper end as a filling aid.

14. Profiled strip as claimed in claim 13, **characterised in that** a foot (8) is provided.

## Revendications

1. Procédé de fabrication et de pose d'une plinthe de sol, comprenant les étapes suivantes :
disposition d'une baguette profilée (6) dont le contour correspond au contour extérieur de la plinthe (18) à fabriquer, à une distance souhaitée d'une cloison (4) sur le sol (2), la baguette profilée (6), le sol (2) et la cloison (4) formant un moule de coulée,
fixation de la baguette profilée (6) sur le sol (2),
coulée de matériau liquide de plinthe dans la cavité entre la cloison (4) et la baguette profilée (6),
durcissement du matériau de plinthe,
détachement de la baguette profilée à partir de la plinthe (18) réalisée et
enlèvement de la baguette profilée (6), **caractérisé par**
l'utilisation d'une baguette profilée qui, dans la zone supérieure, s'incline vers le haut et vers l'extérieur en s'éloignant de la cloison de sorte que l'ouverture de remplissage s'élargit.

2. Procédé selon la revendication 1, **caractérisé en ce qu'**il est utilisé une baguette profilée (6) avec pied (8) et **en ce que** la fixation de la baguette profilée s'effectue sur le pied.

3. Procédé selon la revendication 2, **caractérisé en ce que** la baguette profilée (6) est fixée sur le sol au moyen d'un ruban adhésif (16) et/ou par l'application d'un poids sur le pied ou bien par chevillage.

4. Procédé selon la revendication 3, **caractérisé en ce que**, comme poids, on utilise un tuyau rempli de sable ou de liquide.

5. Procédé selon une des revendications 1 à 4, **caractérisé en ce qu'**une tige creuse ou un tuyau est inséré(e) avant la coulée.

6. Procédé selon une des revendications 1 à 5, **caractérisé en ce que**, avant la coulée, des pièces d'écartement sont enfichées entre la baguette profilée et la cloison et sont retirées après la coulée.

7. Procédé selon une des revendications 1 à 6, **caractérisé en ce qu'**une baguette profilée en matière plastique est utilisée.

8. Procédé selon une des revendications 1 à 7, **caractérisé en ce qu'**une baguette profilée en métal est utilisée.

9. Procédé selon une des revendications 1 à 8, **caractérisé en ce qu'**un matériau de sol en liège pouvant être coulé est utilisé.

10. Procédé selon une des revendications 1 à 8, **caractérisé en ce qu'**un matériau de sol en matière plastique pouvant être coulé est utilisé.

11. Procédé selon une des revendications 1 à 10, **caractérisé en ce que** la plinthe est fabriquée avant la pose du revêtement du sol.

12. Procédé selon une des revendications 1 à 11, **caractérisé en ce que** la plinthe est fabriquée après la pose du revêtement du sol.

13. Baguette profilée (6) pour la fabrication d'une plinthe coulée selon le procédé selon une des revendications 1 à 12, comprenant un contour (10, 12) qui correspond au contour extérieur de la plinthe (18) à fabriquer, **caractérisée en ce qu'**une branche (14) dirigée vers le haut et vers l'extérieur est prévue à l'extrémité supérieure en tant qu'aide au remplissage.

14. Baguette profilée selon la revendication 13, **caractérisé en ce qu'**un pied (8) est prévu.
